# EUROPÄISCHE PATENTSCHRIFT

(11) **EP 2 548 621 B1**
(45) Veröffentlichungstag und Bekanntmachung des Hinweises auf die Patenterteilung: **06.12.2017**
(21) Anmeldenummer: 12168515.0
(22) Anmeldetag: 18.05.2012
(51) Int. Cl.: A63B 7/08, A63B 4/00

(54) **Balanciervorrichtung mit einer Tragstruktur**
Balancing device with a supporting structure
Dispositif à balancier doté d'une structure porteuse

(30) Priorität: 19.05.2011 AT 7252011
(43) Veröffentlichungstag der Anmeldung: 23.01.2013
(73) Patentinhaber: Budin, Heinz, 2511 Pfaffstätten (AT)
(72) Erfinder: Budin, Heinz, 2511 Pfaffstätten (AT)
(74) Vertreter: Müllner, Martin

(56) Entgegenhaltungen:
- CA-A1- 2 295 530
- DE-U1-202009 006 948
- DE-U1-202010 003 182
- GB-A- 1 189 308
- US-A- 4 637 194

## Beschreibung

### Technisches Gebiet

Die Erfindung betrifft eine Balanciervorrichtung mit einer Tragstruktur, die zwei über einen Distanzhalter voneinander distanzierte Stützelemente sowie Aufstellelemente aufweist, wobei ein Balancierseil oder -band über die Stützelemente gespannt ist.

### Stand der Technik

Bekannte Balanciervorrichtungen haben häufig das Problem, dass sie hohen Belastungen ausgesetzt sind. Zum einen muss eine entsprechende Tragstruktur stark genug sein, um die Zugkräfte des Balancierseils oder -bandes aufnehmen zu können und dann zusätzlich noch das Gewicht des Benutzers tragen zu können. Damit die Vorrichtungen diese Anforderungen erfüllen, sind sie entsprechend groß ausgestaltet, wodurch sie einerseits schwer und andererseits sperrig sind. Meist kann man sie dann in der Praxis nur an fix aufgestellten Orten verwenden und schlecht verstauen oder transportieren. Jene Vorrichtungen aus Holz sind besonders massiv und haben einen durchgehenden Mittelbalken als Distanzhalter von mehreren Metern, welcher bereits bei der Lieferung solcher Vorrichtungen ein logistisches Problem darstellt. Andere Vorrichtungen aus Metall sind teilweise zerlegbar in der Form von ineinander steckbaren Hohlprofilen gefertigt. Damit die Vorrichtung weiterhin die nötige Stabilität im Gebrauch hat, sind selbst die einzelnen Segmente zu schwer und unhandlich für den Transport.

DE 20 2010 003 182 U1 beschreibt eine Balanciervorrichtung mit wenigstens einem lang gestreckten Balancierelement in Form eines Balancierseils und mit einem Untergestell, das nach oben abstehende Trägerarme aufweist, über die im bespannten Zustand das Balancierelement verläuft.

### Kurzbeschreibung der Erfindung

Aufgabe der vorliegenden Erfindung ist es somit eine Balanciervorrichtung zu schaffen, welche leicht und zerlegbar ist, sodass sie auch für den privaten Gebrauch beispielsweise in der Wohnung geeignet ist und einfach zu transportieren und zu lagern ist.

Dies wird erfindungsgemäß durch die Merkmale des Anspruchs 1 erreicht. Der Distanzhalter umfasst mindestens einen ersten Abschnitt und mindestens zwei in Längsrichtung angrenzende zweite Abschnitte, wobei der erste Abschnitt durch einen Balken gebildet wird und die zweiten Abschnitte aus jeweils zwei Streben gebildet sind welche in Längsrichtung in ihren Endabschnitten mit den Endabschnitten des Balkens seitlich überlappen, und wobei im Überlappungsbereich der ersten und zweiten Abschnitte jeweils zumindest zwei Befestigungsmittel vorgesehen sind, welche zur starren Verbindung zwischen den Abschnitten anordbar sind. Bevorzugt wird als Material schichtverleimtes Holz verwendet. Ein einzelner Abschnitt kann beispielsweise 1,2 m Länge haben, wodurch eine Vorrichtung bestehend aus einem ersten Abschnitt und zwei zweiten Abschnitten noch gut in einer Privatwohnung verwendet werden kann, zerlegt jedoch nur eine maximale Größe von 120 cm in seiner längsten Ausdehnung hat. Das Gewicht der Vorrichtung bewegt sich um die 15 kg, wodurch sie einfach als Paket lieferbar ist und auch entsprechend einfach vom Benutzer transportiert werden kann. Für spezielle Anwendungszwecke ist es auch möglich, mehrere erste und zweite Abschnitte kettenartig aneinanderzubauen und somit größere Vorrichtungen für den Outdoor-Bereich herzustellen, wobei durch den modulartigen Aufbau der Herstellungsaufwand praktisch gleich bleibt. Es versteht sich für den Fachmann, dass auch eine Vorrichtung mit einem zweiten Abschnitt als Mittelabschnitt und zwei angrenzenden ersten Abschnitten eine äquivalente Lösung darstellt. Es versteht sich weiters, dass in diesem Fall das Stützelement entsprechend den ersten Abschnitt außen übergreifend ausgestaltet sein kann.

Als Befestigungsmittel in jeweils einer ersten Bohrung im Überlappungsbereich zwischen zwei Abschnitten ist gemäß der Erfindung ein fix montiertes Gelenksverbindungsmittel angeordnet, wobei in der jeweils zweiten Bohrung ein Sicherungsstift lösbar angeordnet ist. Dadurch wird es ermöglicht, die Vorrichtung zusammenzufalten, wodurch sie nicht nur leicht zu transportieren ist, sondern auch besonders schnell aufgestellt werden kann.

Gemäß einer Alternative, die nicht Teil der Erfindung ist, sind im Überlappungsbereich zwischen ersten und zweiten Abschnitten jeweils Nuten angeordnet, in welche Befestigungsmittel in Form von im Wesentlichen U-förmigen Klammern eingreifen, wobei jeweils eine Klammer mit dem Mittelabschnitt oben auf einem ersten Abschnitt in eine Nut eingreift und mit seinen beiden Endabschnitten unten in eine jeweilige Nut auf den Streben des zweiten Abschnitts und die zweite Klammer umgekehrt zur ersten mit ihrem Mittelabschnitt unten in eine Nut auf dem ersten Abschnitt und mit den beiden Endabschnitten oben auf den Streben des zweiten Abschnitts eingreift. Diese Ausführungsform ermöglicht eine besonders rasche und einfache Montage, bei der die Vorrichtung lediglich zusammengesteckt werden muss und keinerlei Schraubverbindungen notwendig sind. Äquivalent zu den Klammern können stattdessen auch Schnüre oder Bänder vorgesehen sein, welche an den zweiten Abschnitten befestigt sind und die ersten Abschnitte in gleicher Weise wie die Klammern umgreifen.

Gemäß der Erfindung sind die Stützelemente durch zwei Balkenelemente gebildet, die in Längsrichtung der Vorrichtung in Richtung des jeweils näherliegenden Endes geneigt angeordnet sind und jeweils zwischen den beiden Streben eines zweiten Abschnitts des Distanzhalters und zwischen zwei Haltebolzen, welche die beiden Streben quer zur Längsrichtung durchragen, eingeschoben sind, wobei zumindest jeweils eine am Balkenelement angeordnete Nut mit einem der Haltebolzen in Eingriff bringbar ist, um das Balkenelement gegen Verrutschen zu sichern, und wobei die Balkenelemente durch Spannen des Balancierseils oder -bands in seiner Lage fixiert ist. Durch dieses Merkmal kann die Vorrichtung besonders schnell aufgebaut werden, da die Stützelemente ohne jegliche Schraubverbindungen oder weitere Fixierungen in den Distanzhalter eingeschoben werden und durch Spannen des Balancierseils oderbandes in Ihrer Lage gesichert sind.

Ferner ist es ein Merkmal der Erfindung, dass die Balkenelemente zumindest jeweils eine schräge Stirnseite aufweisen, welche im zusammengebauten Zustand der Balanciervorrichtung etwa parallel zur Aufstellfläche angeordnet ist, und dass die Nut auf der im zusammengebauten Zustand nach oben weisenden Längsseite des Balkenelements vorgesehen ist, wobei der Normalabstand zwischen der nuttragenden Längsseite und der gegenüberliegenden Längsseite des Balkenelements in dem Abschnitt zwischen schräger Stirnseite und Nut geringer ist als in dem Abschnitt zwischen Nut und gegenüberliegender Stirnseite, jedoch nicht geringer als der Normalabstand zwischen Nutengrund und gegenüberliegender Längsseite. Durch dieses Merkmal wird das Einfädeln des Balkenelements beim Aufbau der Vorrichtung erleichtert. Außerdem kann beim Einstecken des Balkenelements dieses nicht so leicht über den Haltebolzen hinweggeschoben werden, da sich der Haltebolzen an der Nut fängt, wodurch das Balkenelement bis zu seiner Endlage geführt ist. Als äquivalente Ausführungsform wird auch ein Balkenelement angesehen, welches die Nut auf der nach unten gerichteten Längsseite trägt und mit dieser mit dem entsprechenden Haltebolzen zusammenwirkt.

Schließlich ist es ein weiteres Merkmal der Erfindung, dass das Balancierseil oder -band mit seinen Enden am Distanzhalter befestigt ist und über die Stirnseiten des Distanzhalters und über die obere Stirnseite der Stützelemente umläuft, und dass zwischen Stützelement und dem stirnseitigen Ende des Distanzhalters eine Spannvorrichtung in Form einer Platte vorgesehen ist, welche mit ihren Stirnseiten zwischen einem Auflager auf der Balanciervorrichtung und dem Balancierseil oder-band im Abschnitt zwischen Stützelement und Distanzhalter eingespannt ist, wobei die Platte im abgesenkten Zustand über die Stirnseite des Distanzhalters hinausragt, wodurch das Balancierseil oder-band gespannt ist, und dass die Platte ferner eine Fixiereinrichtung umfasst, welche eine lösbare Verbindung zum Distanzhalter zur Sicherung der Spannvorrichtung in der gespannten Position ermöglicht. Das Balancierseil oder -band wird relativ lose über die Vorrichtung gespannt und durch Hinunterdrücken der durch eine Platte gebildeten Spannvorrichtung gespannt. Damit im Gebrauch die Platte nicht wieder nach oben schnellt und die Spannung des Balancierseils oder -bands nachgibt, wird die Platte mit einer Fixiereinrichtung, beispielsweise in Form eines durch die Platte laufenden Bandes, am Distanzhalter fixiert. In einer besonders einfachen Ausführungsform bildet der Schnittpunkt zwischen Stützelement und Distanzhalter das Auflager für die Platte. Anstelle einer Platte wäre auch ein U-förmiges Element als Äquivalent denkbar, welches sich mit seinen beiden Schenkeln auf den Auflagern abstützt. In dem Fall könnten auch die Auflager weiter mittig auf dem Distanzhalter liegen, wobei das U-förmige Element dann das Stützelement seitlich umgreift.

### Kurze Beschreibung der Zeichnungsfiguren

Die Erfindung wird nun Anhand der beiliegenden Zeichnungen näher erläutert, wobei
Fig. 1 eine perspektivische Ansicht einer erfindungsgemäßen Balanciervorrichtung zeigt,
Fig. 2 eine Detailansicht eines Stützelements im montierten Zustand zeigt,
Fig. 3 eine mögliche Spannvorrichtung sowie eine alternative Ausführungsform einer Balanciervorrichtung zeigt,
Fig. 4 ein Stützelement in Form eines Balkenelements einer erfindungsgemäßen Balanciervorrichtung zeigt,
und Fig. 5 eine Detailansicht der Verbindung zwischen erstem und zweitem Abschnitt gemäß der Ausführungsform aus Fig. 3 zeigt.

### Beschreibung der Ausführungsarten

Die in Fig. 1 gezeigte Balanciervorrichtung weist einen Distanzhalter gebildet aus einem ersten Abschnitt 1 und zwei zweiten Abschnitten 2 auf. Der erste Abschnitt 1 ist aus einem Balken 7 gebildet. Daran seitlich in Längsrichtung anschließend und abschnittsweise überlappend befinden sich Streben 8 der zweiten Abschnitte 2. Die beiden Abschnitte 1,2 weisen im Überlappungsbereich jeweils zwei Bohrungen quer zur Längsrichtung auf, in welchen Befestigungsmittel 5,6 angeordnet sind. In einer bevorzugten Ausführungsform ist eines der Befestigungsmittel 5,6 ein fix montierter Bolzen, der eine Gelenksachse bildet, während das andere Befestigungsmittel 6,5 ein Sicherungsstift ist. Nahe dem Ende der Vorrichtung sind Stützelemente in der Form von Balkenelementen 4 vorgesehen, welche zwischen die Streben 8 und zwischen zwei Haltebolzen 9 eingeschoben sind. Das Balkenelement liegt an sich lose in seiner Aufnahme und wird erst durch das Spannen des Balancierseils oder -bands 3 in seiner Lage fixiert. An den längsseitigen Enden der Vorrichtung sind ferner Aufstellelemente 10 vorgesehen. Eine Spannvorrichtung 13 dient zum Spannen des Balancierseils oder -bands 3.

Fig. 2 zeigt eine Detailansicht eines Stützelements einer erfindungsgemäßen Balanciervorrichtung, wobei das lose eingelegte Balkenelement 4 eine Nut 12 aufweist, welche eine Aufnahme für einen der Haltebolzen 9 bildet. In der hier gezeigten Ausführungsform wird das Balancierseil oder -band 3 mittels einer am Seil oder Band befestigten Spannvorrichtung 13 gespannt.

Fig. 3 zeigt eine alternative Spannvorrichtung, welche durch ein Brett 14 gebildet wird, das zwischen Balkenelement 4 und dem Endabschnitt des Distanzhalters (hier ein zweiter Abschnitt 2) eingeklemmt wird. Da das Brett 14 länger ist als der Abstand zwischen Stirnseite des zweiten Abschnitts 2 und dem Verbindungspunkt zwischen Balkenelement 4 und zweitem Abschnitt 2 wird beim Hinunterdrücken des Bretts 14 das Balancierseil oder -band 3 gespannt. Zur Sicherung des Bretts 14 in dieser Position ist eine Fixiereinrichtung (nicht dargestellt) in Form eines Bandes vorgesehen, welches das Brett 14 mit dem zweiten Abschnitt 2 verbindet. Bei dieser Ausführungsform, die nicht Teil der Erfindung ist, sind die ersten 1 und zweiten Abschnitte 2 mittels Klammern 19 miteinander verbunden.

Fig. 4 zeigt schließlich ein Balkenelement 4 in zerlegtem Zustand. Auf einer Seite weist das Balkenelement eine schräge Stirnseite 15 auf, welche im aufgestellten Zustand etwa parallel zur Aufstellfläche liegt. Eine der Längsseiten trägt eine Nut 12 zur Aufnahme eines Haltebolzens 9. Zum einfacheren Einfädeln des Balkenelements 4 beim Zusammenbau hat der Abschnitt 16 zwischen schräger Stirnseite 15 und Nut 12 einen geringeren Normalabstand zur gegenüberliegenden Längsseite als der Abschnitt von der Nut 12 zur anderen Stirnseite des Balkenelements 4. Dadurch wird eine Stufe ausgebildet, welche beim Zusammenbau der Vorrichtung verhindert, dass das Balkenelement über die Nut 12 hinweg in den zweiten Abschnitt 2 eingeschoben wird.

Fig. 5 zeigt die Verbindung zwischen ersten 1 und zweiten Abschnitten 2 gemäß der Ausführungsform aus Fig. 3 in einer Detailansicht. Die Verbindungsklammern 19 sind im Wesentlichen U-förmig und weisen einen mittleren Abschnitt 18 sowie zwei Endabschnitte 17 auf. Eine Klammer 19 greift mit dem Mittelabschnitt 18 oben in eine Nut auf dem Balken 7 ein und mit seinen Endabschnitten 17 unten in jeweils eine Nut auf den Streben 8 des angrenzenden zweiten Abschnitts 2. Die zweite Klammer 19 ist genau umgekehrt angeordnet und greift mit ihrem Mittelabschnitt 18 unten in eine Nut am Balken 7 ein und mit ihren beiden Endabschnitten 17 oben auf den Streben 8 des zweiten Abschnitts 2. Durch die Zugspannung des Balancierseils oder -bands wird die Steckverbindung vorgespannt und bildet somit eine starre Verbindung aus. Diese Ausführungsform ist besonders einfach aufzustellen und zu zerlegen, da keinerlei Schraubverbindungen benötigt werden.

## Patentansprüche

1. Balanciervorrichtung mit einer Tragstruktur, die zwei über einen Distanzhalter voneinander distanzierte Stützelemente sowie Aufstellelemente (10) aufweist, wobei ein Balancierseil oder -band (3) über die Stützelemente gespannt ist, und wobei der Distanzhalter mindestens einen ersten Abschnitt (1) und mindestens zwei in Längsrichtung angrenzende zweite Abschnitte (2) umfasst, wobei der erste Abschnitt (1) durch einen Balken (7) gebildet wird und die zweiten Abschnitte (2) aus jeweils zwei Streben (8) gebildet sind welche in Längsrichtung in ihren Endabschnitten mit den Endabschnitten des Balkens seitlich überlappen, und wobei im Überlappungsbereich der ersten und zweiten Abschnitte (1,2) jeweils zwei Befestigungsmittel (5,6,19) vorgesehen sind, welche zur starren Verbindung zwischen den Abschnitten (1,2) anordbar sind, und wobei als Befestigungsmittel in jeweils einer ersten Bohrung im Überlappungsbereich zwischen zwei Abschnitten (1,2) ein fix montiertes Gelenksverbindungsmittel angeordnet ist und in der jeweils zweiten Bohrung ein Sicherungsstift lösbar angeordnet ist, **dadurch gekennzeichnet, dass** die Stützelemente durch zwei Balkenelemente (4) gebildet sind, die in Längsrichtung der Vorrichtung in Richtung des jeweils näherliegenden Endes geneigt angeordnet sind und jeweils zwischen den beiden Streben (8) eines zweiten Abschnitts (2) des Distanzhalters und zwischen zwei Haltebolzen(9), welche die beiden Streben quer zur Längsrichtung durchragen, eingeschoben sind, wobei zumindest jeweils eine am Balkenelement (4) angeordnete Nut (12) mit einem der Haltebolzen (9) in Eingriff bringbar ist, um das Balkenelement (4) gegen Verrutschen zu sichern, und wobei die Balkenelemente (4) durch Spannen des Balancierseils oder -bands (3) in seiner Lage fixiert ist.

2. Balanciervorrichtung nach Anspruch 1, **dadurch gekennzeichnet, dass** die Balkenelemente (4) zumindest jeweils eine schräge Stirnseite (15) aufweisen, welche im zusammengebauten Zustand der Balanciervorrichtung etwa parallel zur Aufstellfläche angeordnet ist, und dass die Nut (12) auf der im zusammengebauten Zustand nach oben weisenden Längsseite des Balkenelements (4) vorgesehen ist, wobei der Normalabstand zwischen der nuttragenden Längsseite und der gegenüberliegenden Längsseite des Balkenelements in dem Abschnitt (16) zwischen schräger Stirnseite (15) und Nut (12) geringer ist als in dem Abschnitt zwischen Nut (12) und gegenüberliegender Stirnseite, jedoch nicht geringer als der Normalabstand zwischen Nutengrund und gegenüberliegen der Längsseite.

3. Balanciervorrichtung nach Anspruch 1 oder 2, **dadurch gekennzeichnet, dass** das Balancierseil oder -band (3) mit seinen Enden am Distanzhalter befestigt ist und über die Stirnseiten des Distanzhalters und über die obere Stirnseite der Stützelemente umläuft, und dass zwischen Stützelement und dem stirnseitigen Ende des Distanzhalters eine Spannvorrichtung in Form einer Platte (14) vorgesehen ist, welche mit ihren Stirnseiten zwischen einem Auflager auf der Balanciervorrichtung und dem Balancierseil oder -band (3) im Abschnitt zwischen Stützelement und Distanzhalter eingespannt ist, wobei die Platte (14) im abgesenkten Zustand über die Stirnseite des Distanzhalters hinausragt, wodurch das Balancierseil oder -band gespannt ist, und dass die Platte ferner eine Fixiereinrichtung umfasst, welche eine lösbare Verbindung zum Distanzhalter zur Sicherung der Spannvorrichtung in der gespannten Position ermöglicht.

## Claims

1. A balancing device having a support structure, which has two supporting elements and foot elements (10) that are spaced apart from one another by a spacer, a balancing cable or band (3) being stretched over the supporting elements, and the spacer comprising at least one first portion (1) and at least two second portions (2), flanking in the longitudinal direction, the first portion (1) being formed by a beam (7) and the second portions being formed by, in each case, two bars (8), which overlap at the side, in their end portions in the longitudinal direction, with the end portions of the beam, and, in the overlapping region of the first and second portions (1, 2), in each case, two fastening means (5, 6, 19) being provided, which can be arranged to establish a rigid connection between the portions (1, 2), and, as fastening means, a fixedly-mounted pivot connection means being disposed in each case in a first hole in the overlapping region between two portions (1, 2) and a locking pin being releasably located in each case in the second hole, **characterized in that** the supporting elements are formed by two bar elements (4), which are arranged at an angle in the direction of their respective nearer ends, in the longitudinal direction of the device, and are in each case slid in between the two bars (8) of a second portion (2) of the spacer and between two retaining bolts (9) that pass through the two bars transversely to the longitudinal direction, at least one groove (12) located on the bar element (4) being able to be brought into engagement in each case with one of the retaining bolts (9), in order to secure the bar element (4) against getting out of position, and the bar elements (4) being fixed in their position by the tension of the balancing cable or band (3).

2. A balancing device according to Claim 1, **characterized in that** the bar elements (4) have at least one sloping end face (15) in each case, which is disposed substantially parallel to the floor surface in the assembled condition of the balancing device, and **in that** the groove (12) is provided on the longitudinal face of the bar element (4) that faces upwards in the assembled condition, the normal spacing between the longitudinal face that carries the groove and the opposite longitudinal face of the bar element in the portion between the sloping end face (15) and the groove (12) being less than in the portion between the groove (12) and the opposite face, but not less that the normal spacing between the base of the groove and the opposite longitudinal face.

3. A balancing device according to Claim 1 or 2, **characterized in that** the balancing wire or band (3) is secured on the spacer by its ends and runs around over the end faces of the spacer and over the upper faces of the supporting elements, and **in that** between the supporting element and the end face of the spacer, a tensioning device in the form of a plate (11) is provided, which is clamped in the region between the supporting element and the space by its end faces, between a support point on the balancing device and the balancing wire or band (3), the plate (11) in its lowered state projecting beyond the end face of the spacer, whereby the balancing wire or band is tensioned, and **in that** the plate furthermore comprises a fixing device, which enables a releasable connection to the spacer, in order to secure the tensioning device in the tensioned position.

## Revendications

1. Dispositif d'équilibrisme comportant une structure porteuse pourvue de deux éléments de support qui sont maintenus à distance l'un de l'autre par un organe d'espacement ainsi que d' éléments de montage (10), une corde ou sangle d'équilibrisme (3) étant tendue à travers lesdits éléments de support, et ledit organe d'espacement comprenant au moins une première partie (1) et au moins deux deuxièmes parties (2) adjacentes en direction longitudinale, la première partie (1) étant formée par une poutre (7) et les deuxièmes parties (2) étant chacune formée par deux barres (8) dont les extrémités se chevauchent, latéralement et en direction longitudinale, avec les extrémités de ladite poutre, et la zone de chevauchement entre la première et les deuxièmes parties (1, 2) étant chacune pourvue de deux moyens de fixation (5, 6, 19) pouvant être disposés de manière à établir une liaison rigide entre les parties (1, 2), et les moyens de fixation étant réalisés en disposant, dans la zone de chevauchement entre deux parties (1, 2), un moyen de liaison articulée monté à demeure dans un premier trou et une goupille de sécurité amovible dans un deuxième trou, **caractérisé en ce que** lesdits éléments de support sont formés par deux éléments de poutre (4) lesquels sont disposés selon la direction longitudinale dudit dispositif tout en étant chacun incliné vers l'extrémité dont il est le plus proche et lesquels sont introduits de manière à s'étendre entre les deux barres (8) d'une des deuxièmes parties (2) de l'organe d'espacement et entre deux boulons de retenue (9) traversant les deux barres perpendiculairement à la direction longitudinale, d'au moins une rainure (12) pourvu dans l'élément de poutre (4) pouvant venir en prise avec l'un des boulons de retenue (9) pour ainsi sécuriser l'élément de poutre (4) contre tout déplacement intempestif, et les éléments de poutre (4) étant fixés dans leur position en tendant la corde ou sangle d'équilibrisme (3).

2. Dispositif d'équilibrisme selon la revendication 1, **caractérisé en ce que** chacun des éléments de poutre (4) présente au moins une face frontale (15) inclinée laquelle s'étend quasi-parallèlement au sol lorsque le dispositif d'équilibrisme est assemblé et que, dans ce même état d'assemblage, la rainure (12) de l'élément de poutre (4) se trouve sur sa face longitudinale tournée vers le haut, la distance normale entre la face longitudinale pourvue de la rainure et la face longitudinale opposée dudit élément de poutre étant plus petite dans la partie située entre la face frontale (15) inclinée et la rainure (12) que dans la partie située entre la rainure (12) et la face frontale opposée, tout en étant supérieure ou égale à la distance normale séparant le fond de rainure et la face longitudinale opposée.

3. Dispositif d'équilibrisme selon les revendications 1 ou 2, **caractérisé en ce que** la corde ou sangle d'équilibrisme (3) est fixée par ses extrémités à l'organe d'espacement et passe à travers les faces frontales de l'organe d'espacement et à travers la face frontale supérieure des éléments de support et qu'un dispositif de serrage est disposé entre l'élément de support et l'extrémité frontale de l'organe d'espacement, ce dernier dispositif prenant la forme d'une plaque (11) qui est coincée, par ses faces frontales, entre un appui situé sur le dispositif d'équilibrisme et la partie de la corde ou sangle d'équilibrisme se trouvant entre l'élément de support et l'organe d'espacement, la plaque (11) dépassant la face frontale de l'organe d'espacement lorsqu'elle est abaissée, tendant ainsi la corde ou sangle d'équilibrisme, et que ladite plaque comprend en outre un système de fixation permettant d'établir une liaison libérable vers l'organe d'espacement pour ainsi sécuriser le dispositif de serrage dans la position serrée.
